# EUROPÄISCHE PATENTSCHRIFT

(11) **EP 1 675 219 B1**
(45) Veröffentlichungstag und Bekanntmachung des Hinweises auf die Patenterteilung: **06.07.2011**
(21) Anmeldenummer: 05111838.8
(22) Anmeldetag: 08.12.2005
(51) Int. Cl.: H01R 4/48

(54) **Verbindungsklemme**
Connecting terminal
Borne de connexion

(30) Priorität: 27.12.2004 DE 102004062855
(43) Veröffentlichungstag der Anmeldung: 28.06.2006
(73) Patentinhaber: SIEMENS AKTIENGESELLSCHAFT, 80333 München (DE)
(72) Erfinder: Eckert, Gunther, 93142, Maxhütte-Haidhof (DE); Höhe, Stefan, 93161, Sinzing (DE); Weber, Christoph, 84061, Ergoldsbach (DE)

(56) Entgegenhaltungen:
- EP-A- 1 672 740
- EP-A1- 1 124 286
- EP-A1- 1 213 791
- WO-A-02/49158
- DE-A1- 3 743 410
- DE-C2- 2 826 978

## Beschreibung

Die Erfindung betrifft eine Verbindungsklemme zum Anschluss eines elektrischen Leiters gemäß dem Oberbegriff des Patentanspruchs 1; eine derartige Verbindungsklemme ist aus der DE 28 26 978 bekannt.

Eine solche Verbindungsklemme dient u.a. dazu einen oder mehrere Leiter mit einer Strombahn eines elektrischen Gerätes oder mit weiteren Leitern elektrisch leitend zu verbinden.

Aus der DE 37 43 410 A1 ist eine schraubenlose Verbindungsklemme bekannt, die jedoch eine komplexe Struktur aufweist, durch die eine aufwändige Montage der Einzelteile der Verbindungsklemme bedingt ist.

Aus der EP 1213791 A1 ist eine Klemme mit einem dreieckigen Federblatt bekannt. Zwei der Seiten des dreieckigen Federblatts stehen genau im rechten Winkel zueinander. Ein Bedienhebel ist mit der Klemme verbunden und steht in ständigem Kontakt mit dem Federblatt.

Der Erfindung liegt die Aufgabe zugrunde, eine Verbindungsklemme der eingangs genannten Art anzugeben, die einerseits einen kompakten und montagefreundlichen Aufbau und andererseits eine Doppelklemmstelle aufweist.

Die Aufgabe wird ausgehend von einer Verbindungsklemme gemäß Oberbegriff des Patentanspruchs 1 erfindungsgemäß durch die kennzeichnenden Merkmale des Patentanspruchs 1 gelöst; vorteilhafte Ausgestaltungen sind jeweils Gegenstand von weiteren Ansprüchen.

Durch die Baugruppe, welche die ineinandersteckbaren Bauteile wie Betätigungselement, Federelement und Trägerelement aufweist, ergibt sich ohne zusätzliche fertigungstechnische Maßnahmen, wie beispielsweise Schweißen, Löten, Nieten, Crimpen oder Falzen, eine platzsparende Verbindungsklemme, die auf Grund ihres einfachen konstruktiven Aufbaus, insbesondere auf Grund der geringen Anzahl der Bauteile, eine aufwandsreduzierte Montage gewährleistet.
Mit Vorteil sind das Betätigungselement und das Federelement an einem freien Ende des Trägerelements angeordnet, wobei durch das exponierte freie Ende des Trägerelementes eine gute Zugänglichkeit bei der Montage des Federelementes und des Betätigungselementes gegeben ist.

Vorteilhafterweise weist der Quersteg in Längsrichtung einen Radius oder quer zur Längsrichtung einen Falz aufweist, so dass sich die Biegesteifigkeit des Federelementes erhöhen lässt.

Vorteilhafterweise ist das Betätigungselement an den Innenseiten seiner Seitenteile mit Führungsnuten für das Trägerelement versehen, so dass eine sichere Gleitführung in Längsrichtung des Trägerelementes gegeben ist.

Mit Vorteil weist das Betätigungselement, insbesondere an zumindest einem der Seitenteile, ein Rastelement als Lösesicherung gegenüber dem Federelement auf, wodurch das Betätigungselement unverlierbar mit dem Federelement verbunden ist; ferner ist dadurch eine Hubbegrenzung in Richtung der Ruhestellung des Betätigungselement gegeben.

Vorteilhafterweise ist das Betätigungselement an seinen Seitenteilen jeweils mit einem Anschlag zur Begrenzung der Betätigungstiefe versehen, so dass ein Verklemmen des Betätigungselementes an dem Federelement vermieden werden kann.

Mit Vorteil sind die Seitenteile des Betätigungselementes freiendseitig jeweils mit keilförmig angeordneten Betätigungsflächen ausgerüstet, die unterschiedliche Winkel zur Längsachse des Betätigungselementes aufweisen; hierbei kann in Abhängigkeit des Betätigungshubes bei einer ersten Betätigungsstellung eine erste Klemmstelle und bei einer zweiten Betätigungsstellung eine zweite Klemmstelle gelöst werden.

Vorteilhafterweise weist zumindest die eine Betätigungsfläche, welche einen stumpferen Winkel zur Längsachse des Betätigungselementes bildet, eine verstärkte Kante im Übergangsbereich zur Längsseite des Seitenteils auf, wodurch eine haptische Rückmeldung über die Öffnung der einen oder der anderen Klemmstelle an den Bediener des Betätigungselementes erfolgt.

Mit Vorteil ist das Betätigungselement mit einem Betätigungsfortsatz ausgerüstet, der beispielsweise an die Kontur einer Fingerkuppe angepasst ist, um eine komfortable Bedienung des Betätigungselementes zu ermöglichen.

Vorteilhafterweise ist ein elektrisches Gerät, insbesondere ein Schutzschaltgerät, mit der Verbindungsklemme ausgerüstet, so dass bei diesen üblicherweise in Reihe angeordneten Einbaugeräten ein aufwandsreduzierter Anschluss von Leitern erfolgen kann.

Mit Vorteil weist das elektrische Gerät Gehäusekonturen auf, an denen die Verbindungsklemme gelagert ist, wodurch mit einfachen Mitteln eine zuverlässige Halterung gegeben ist.

Die Erfindung sowie vorteilhafte Ausgestaltungen gemäß den Merkmalen der weiteren Ansprüche werden im Folgenden anhand in der Zeichnung dargestellter Ausführungsbeispiele näher erläutert, ohne dass insoweit eine Beschränkung der Erfindung erfolgt; darin zeigen:
- FIG 1: eine Verbindungsklemme gemäß Anspruch 1 in einer Explosionsdarstellung;
- FIG 2: die Verbindungsklemme gemäß FIG 1 als Baueinheit in einer räumlichen Darstellung; und
- FIG 3: die Verbindungsklemme gemäß FIG 2 als Teil eines Gerätegehäuses in einer perspektivischen Darstellung.

In FIG 1 ist eine schraubenlose, federbehaftete Verbindungsklemme 1 in einer räumlich untergliederten Darstellung gezeigt. Die Verbindungsklemme 1 oder auch Steck-Verbindungsklemme ist hierbei zum Anschluss eines teilweise abisolierten ersten elektrischen Leiters 2 und eines teilweise abisolierten weiteren elektrischen Leiters 3 vorgesehen. Bestandteile der Verbindungsklemme 1 sind ein Trägerelement 4, ein Federelement 5 und ein Betätigungselement 6, die miteinander durch gegenseitiges Steckverbinden entsprechend der Richtungspfeile zu einer Baugruppe gemäß FIG 2 montierbar sind. Die Baugruppe kann somit als funktionssichere und vormontierte Einheit bis zur ihrem weiteren Einsatz zwischengelagert werden.

Das Trägerelement 4 ist gemäß FIG 1 Teil eines Bimetallträgers, wobei eine einstückige, d.h. körperlich durchgängige bzw. eine zweiteilige Bauform vorsehbar ist. Bei der zweiteiligen Bauform weist das Trägerelement 4 an seinem dem freien Ende 7 gegenüberliegenden festen Ende 8 eine Verbindungsstelle 9 auf, welche beispielsweise als Schweißstelle ausgeführt sein kann.

In FIG 2 ist die Verbindungsklemme 1 als montierte Baueinheit gezeigt, wobei das Federelement 5 mittels des Trägerelements 4 gehaltert ist. Durch das vorgespannte und symmetrische ausgeführte Federelement 5 ist die Seele des einen und/oder des anderen elektrischen Leiters 2,3 - wie strichpunktiert dargestellt - an jeweils einer Klemmstelle 10,11 fixierbar und mittels des auf das Federelement 5 wirkenden Betätigungselements 6 lösbar. Die Steckverbindung ist sowohl zwischen dem Trägerelement 4 und dem Federelement 5 als auch zwischen dem Federelement 5 und dem Betätigungselement 6 gegeben. Dabei sind das Betätigungselement 6 und das Federelement 5 an dem freien Ende 7 des Trägerelements 4 gemäß FIG 1 im Sinne eines formschlüssigen Funktionssitzes symmetrisch gehaltert und gegen ungewolltes Verschieben gesichert.

Zur Verbindung der Einzelelemente 4,5,6 weist das Federelement 5 einerseits Öffnungen 12,13 gemäß FIG 1 zur Aufnahme des freien Endes 7 des Trägerelements 4 und andererseits Aussparungen 14,15 gemäß FIG 1 zur Aufnahme des Betätigungselements 6 auf, so dass auf Grund der damit einhergehenden formschlüssigen Konturen zwischen den einzelnen Elementen ein fester Sitz der Baueinheit gewährleistet ist. Die rechteckigen bzw. fensterartigen Öffnungen 12,13 sind in etwa mittig zum einen in dem Quersteg 16 des deltaförmigen Federelements 5 und zum anderen an den zueinander zulaufenden, an den Quersteg 16 anschließenden Schenkeln 17,18 vorgesehen, mit deren Hilfe eine Doppelklemmung erfolgen kann. Die zu klemmenden Leiterseelen bzw. Leiter 2,3 sind hierbei durch Ausnehmungen 19,20 im Quersteg 16 der Klemmfeder 5 bis hin zu der jeweiligen Klemmstelle 10,11 einzuführen. Der durch die Öffnungen 12,13 geführte freiendseitige Teil 7 des Trägerelements 4 weist zwei Absätze 21,22 gemäß FIG 1 auf, die als Sitz und somit als Begrenzung der Einstecktiefe für das Federelement 5 dienen. Im Gegensatz dazu sind die rechteckigen Aussparungen 14,15 in der Randzone des Querstegs 16, in etwa auf Höhe und beiderseits der einen Öffnung 13 eingebracht. Wie in FIG 1 dargestellt kann der Quersteg 16 zur Erhöhung der Biegesteifigkeit des Federelements 5 in seiner Längsrichtung einen Radius bzw. eine Biegung oder - wie strichpunktiert angedeutet - quer zur Längsrichtung einen Falz 23 auf. Durch die Erhöhung der Biegesteifigkeit wird auch bei kleineren Leiterquerschnitten ein ausreichend hoher Kontaktanpressdruck gewährleistet.

Das mit einem Betätigungsfortsatz 24 gemäß FIG 1 und 2 ausgerüstete Betätigungselement 6 weist im Wesentlichen eine U-Form mit einer Traverse 25 und mit zwei daran anschließenden Seitenteilen 26,27 auf. An den Innenseiten seiner Seitenteile 26,27 ist das Betätigungselement 6 mit Führungsnuten 28 gemäß FIG 1 für das Trägerelement 4 versehen. Ferner weist das Betätigungselement an beiden Seitenteilen 26,27 jeweils ein Rastelement 29 als Lösesicherung gegenüber dem Federelement 5 auf. Zur Begrenzung der Betätigungstiefe ist das Betätigungselement 6, an den Seitenteilen 26,27 jeweils mit einem Anschlag 30 gemäß FIG 1 versehen, der durch eine Materialreduzierung gegeben ist; die dadurch entstehende Kante kommt an einer Innenfläche des einen Schenkels 17 des Federelements 5 ab einem bestimmten Verschiebeweg zum anliegen und begrenzt somit die Hubtiefe des Betätigungselements 6.

Die Seitenteile 26,27 des Betätigungselements 6 sind freiendseitig mit keilförmig angeordneten Betätigungsflächen 31,32 ausgerüstet, welche unterschiedliche Winkel zur Längsachse des Betätigungselements 6 aufweisen. Da hierbei die Schenkel 17,18 des Federelements 5 nacheinander betätigbar sind, lässt sich ein erster geklemmter Leiter vor einem weiteren geklemmten Leiter in Abhängigkeit der Hubtiefe des Betätigungselements 6 lösen, wodurch ein ungewolltes Entklemmen beider Leiter vermieden werden kann. Zur Umsetzung einer fühlbaren Rückmeldung der Betätigung des Federelements 5 weisen beide Betätigungsflächen 31,32 eine verstärkte Kante 33 im Übergangsbereich zur Längsseite des Seitenteils 26 auf.

Gemäß FIG 3 ist die Verbindungsklemme 1, die auf Grund ihrer schraubenfreien Ausführung auch als Steckklemme bezeichnet werden kann, in einem elektrischen Gerät 34, insbesondere in einem Schutzschaltgerät, wie beispielsweise einem Leitungsschutzschalter, untergebracht. Hierbei ist die Verbindungsklemme 1 an Gehäusekonturen 35 des elektrischen Gerätes 34 gelagert.

Die zuvor erläuterte Erfindung kann wie folgt zusammengefasst werden:

Um eine Verbindungsklemme 1 anzugeben, die einen kompakten und montagefreundlichen Aufbau aufweist, ist vorgesehen, dass ein Trägerelement 4 zur Halterung eines Federelements 5 dient, wobei mittels des Federelements 5 zumindest ein elektrischer Leiter 2;3 fixierbar und mittels eines auf das Federelement 5 wirkenden Betätigungselements 6 lösbar ist, wobei sowohl mit dem Trägerelement 4 als auch mit dem Betätigungselement 6 eine Steckverbindung mit dem Federelement 5 gegeben ist. Hierbei können aufwändige Montagewerkzeuge und Fertigungsverfahren eingespart werden, die beispielsweise zur Vorspannung von Klemmfedern bzw. zum Anschweißen derselben an Trägerelemente dienen. Ferner ist durch die Form und die Anordnung der Einzelelemente 4,5,6 eine zwangsläufig einzuhaltende Reihenfolge bei der Montage der Verbindungsklemme 1 gegeben.

## Patentansprüche

1. Verbindungsklemme (1) zum Anschluss zumindest eines elektrischen Leiters (2;3), mit einem ein Federelement (5) halterndes Trägerelement (4), wobei mittels des Federelements (5) der zumindest eine elektrische Leiter (2;3) fixierbar und mittels eines auf das Federelement (5) wirkenden Betätigungselements (6) lösbar ist, welches im Wesentlichen eine U-Form mit einer Traverse (25) und mit zwei daran anschließenden Seitenteilen (26,27) aufweist, und sowohl das Trägerelement (4) mit dem Federelement (5) als auch das Federelement (5) mit dem Betätigungselement (6) zu einer Baueinheit zusammengesteckt sind,
**dadurch gekennzeichnet, dass**
das Federelement (5) im Wesentlichen eine Deltaform mit einem Quersteg (16) und mit zwei daran anschließenden Schenkeln (17,18) aufweist, wobei ein freies Ende (7) des Trägerelements (4) in Öffnungen (12,13) der Schenkel (17,18) des Federelements (5) aufgenommen ist und die Seitenteile des Betätigungselements (6) in Aussparungen (14,15) des Querstegs (16) des Federelements (5) aufgenommen sind.

2. Verbindungsklemme nach Anspruch 1, wobei der Quersteg (16) in der durch die zueinander fluchtenden Ausnehmungen (19,20) beschriebenen Längsrichtung einen Radius oder quer zur Längsrichtung einen Falz (23) aufweist.

3. Verbindungsklemme nach einem der Ansprüche 1 oder 2, wobei das Betätigungselement (6) an den Innenseiten seiner Seitenteile (26,27) mit Führungsnuten (28) für das Trägerelement (4) versehen ist.

4. Verbindungsklemme nach einem der vorhergehenden Ansprüche, wobei das Betätigungselement(6), insbesondere an zumindest einem der Seitenteile (26,27), ein Rastelement (29) als Lösesicherung gegenüber dem Federelement (5) aufweist.

5. Verbindungsklemme nach einem der vorhergehenden Ansprüche, wobei das Betätigungselement (6) an seinen Seitenteilen (26,27) jeweils mit einem Anschlag (30) zur Begrenzung der Betätigungstiefe versehen ist.

6. Verbindungsklemme nach einem der Ansprüche 3 bis 5, wobei die beiden Seitenteile (26,27) des Betätigungselements (6) freiendseitig jeweils mit keilförmig angeordneten Betätigungsflächen (31,32) ausgerüstet ist, die unterschiedliche Winkel zur Längsachse des Betätigungselements (6) aufweisen.

7. Verbindungsklemme nach Anspruch 6, wobei zumindest die eine Betätigungsfläche (32) gegenüber der anderen Betätigungsfläche (31) einen stumpferen Winkel zur Längsachse des Betätigungselements (6) und eine verstärkte Kante (33) im Übergangsbereich zur Längsseite des Seitenteils (26,27) aufweist.

8. Verbindungsklemme nach einem der vorhergehenden Ansprüche, wobei das Betätigungselement (6) mit einem Betätigungsfortsatz (24) ausgerüstet ist.

9. Elektrisches Gerät (34), insbesondere Schutzschaltgerät, mit einer Verbindungsklemme (1) nach einem der vorhergehenden Ansprüche.

10. Elektrisches Gerät nach Anspruch 9, wobei die Verbindungsklemme (1) an Gehäusekonturen (35) gelagert ist.

## Claims

1. Connecting terminal (1) for connecting at least one electrical conductor (2;3) to a carrier element (4) retaining a spring element (5), wherein the at least one electrical conductor (2;3) can be fixed by means of the spring element (5) and released by means of an actuating element (6) acting on the spring element (5), the actuating element (6) having essentially a U shape with a cross member (25) and with two side parts (26,27) adjoined thereto, and both the carrier element (4) with the spring element (5) and the spring element (5) with the actuating element (6) are connected together to form a structural unit,
**characterised in that**
the spring element (5) has essentially a delta shape with a crosspiece (16) and having two legs (17,18) adjoined thereto, with a free end (7) of the carrier element (4) being accommodated in openings (12,13) in the legs (17,18) of the spring element (5) and the side parts of the actuating element (6) being accommodated in recesses (14,15) of the crosspiece (16) of the spring element (5).

2. Connecting terminal according to claim 1, wherein the crosspiece (16) has a radius in the longitudinal direction described by the recesses (19,20) aligned relative to each other or a fold (23) at right angles to the longitudinal direction.

3. Connecting terminal according to one of claims 1 or 2, wherein on the insides of its side parts (26,27) the actuating element (6) is provided with guide grooves (28) for the carrier element (4).

4. Connecting terminal according to one of the preceding claims, wherein the actuating element (6) has a latching element (29) acting as an anti-release guard against the spring element (5), in particular on at least one of the side parts (26,27).

5. Connecting terminal according to one of the preceding claims, wherein the actuating element (6) is provided with a stop (30) on each of its side parts (26,27) in order to limit the actuating depth.

6. Connecting terminal according to one of claims 3 to 5, wherein the two side parts (26,27) of the actuating element (6) are each equipped on the free end side with actuating surfaces (31,32) arranged in a wedge shape at different angles to the longitudinal axis of the actuating element (6).

7. Connecting terminal according to claim 6, wherein at least one actuating surface (32) has, with respect to the other actuating surface (31), a more obtuse angle to the longitudinal axis of the actuating element (6) and a reinforced edge (33) in the transition region to the longitudinal side of the side part (26,27).

8. Connecting terminal according to one of the preceding claims, wherein the actuating element (6) is equipped with an actuating extension (24).

9. Electrical device (34), in particular protective circuit-breaker, having a connecting terminal (1) according to one of the preceding claims.

10. Electrical device according to claim 9, wherein the connecting terminal (1) is mounted on housing contours (35).

## Revendications

1. Borne de connexion (1) pour le raccordement d'au moins un conducteur électrique (2 ; 3), laquelle comporte un élément de support (4) portant un élément élastique (5), ledit au moins un conducteur (2; 3) pouvant être fixé au moyen de l'élément élastique (5) et pouvant être détaché au moyen d'un élément d'actionnement (6) agissant sur l'élément élastique (5) et qui présente une forme sensiblement en U avec une traverse (25) et avec deux pièces latérales (26, 27) contiguës à celle-ci, et l'élément de support (4) avec l'élément élastique (5) de même que l'élément élastique (5) avec l'élément d'actionnement (6) étant emboîtés ensemble pour former une unité modulaire,
**caractérisée en ce que**
l'élément élastique (5) présente une forme sensiblement en delta avec une entretoise transversale (16) et avec deux branches (17, 18) contiguës à celle-ci, une extrémité libre (7) de l'élément de support (4) étant logée dans des ouvertures (12, 13) des branches (17, 18) de l'élément élastique (5) et lesdites pièces latérales de l'élément d'actionnement (6) étant logées dans des échancrures (14, 15) de l'entretoise transversale (16) de l'élément élastique (5).

2. Borne de connexion selon la revendication 1, ladite entretoise transversale (16) présentant dans le sens longitudinal décrit par les creux alignés (19, 20) un rayon ou perpendiculairement au sens longitudinal une pliure (23).

3. Borne de connexion selon l'une des revendications 1 ou 2, ledit élément d'actionnement (6) étant pourvu sur les faces internes de ses pièces latérales (26, 27) de rainures de guidage (28) pour l'élément de support (4).

4. Borne de connexion selon l'une des revendications précédentes, ledit élément d'actionnement (6) présentant, notamment sur au moins l'une des pièces latérales (26, 27), un élément d'encliquetage (29) comme sécurité de blocage par rapport à l'élément élastique (5).

5. Borne de connexion selon l'une des revendications précédentes, ledit élément d'actionnement (6) étant pourvu sur chacune de ses pièces latérales (26, 27) d'une butée (30) destinée à limiter la profondeur d'actionnement.

6. Borne de connexion selon l'une des revendications 3 à 5, lesdites deux pièces latérales (26, 27) de l'élément d'actionnement (6) étant dotées chacune, du côté de l'extrémité libre, de surfaces d'actionnement (31, 32) agencées en coin, qui présentent des angles différents par rapport à l'axe longitudinal de l'élément d'actionnement (6).

7. Borne de connexion selon la revendication 6, au moins ladite une surface d'actionnement (32) présentant par rapport à ladite autre surface d'actionnement (31) un angle plus obtus par rapport à l'axe longitudinal de l'élément d'actionnement (6) et un bord renforcé (33) dans la zone de transition vers le côté longitudinal de la partie latérale (26, 27).

8. Borne de connexion selon l'une des revendications précédentes, ledit élément d'actionnement (6) étant pourvu d'un prolongement d'actionnement (24).

9. Appareil électrique (34), en particulier appareil disjoncteur de protection, comportant une borne de connexion (1) selon l'une des revendications précédentes.

10. Appareil électrique selon la revendication 9, ladite borne de connexion (1) étant logée sur des contours de boîtier (35).
